# DEMANDE DE BREVET EUROPEEN

(11) **EP 1 132 309 A1**
(43) Date de publication de la demande: **12.09.2001**
(21) Numéro de dépôt: 01490007.0
(22) Date de dépôt: 28.02.2001
(51) Int. Cl.: B65D 33/16, B65D 63/10

(54) **Lien pour la fermeture de sac de linge**

(30) Priorité: 10.03.2000 FR 0003077
(71) Demandeur: Flandres Textiles Sarl, 59270 Bailleul (FR)
(72) Inventeur: Vlaemynck, Claude, 59270 Bailleul (FR)
(74) Mandataire: Hénnion, Jean-Claude

(57) **Abrégé**

L'invention se rapporte à un lien pour la fermeture de sacs de linge comprenant, pour former une boucle, une attache rapide formée de deux moyens (2A, 2B) complémentaires d'accrochage.

Ce lien est caractérisé en ce que :
- le lien (1) présente une première partie (3) sensiblement plane pourvue d'une lumière (2B) de section prédéterminée et une deuxième (4) partie présentant des zones (2A) dites d'ancrage,
- la matière constituant au moins la zone périphérique entourant la lumière (2B) et/ou celle constituant les zones (2A) d'ancrage est élastiquement déformable et
- la différence entre la section de la lumière et la section maximale des zones d'ancrage est déterminée en fonction de l'élasticité de la matière.

## Description

L'invention se rapporte à un lien pour la fermeture de sac de linge.

De nombreuses entreprises, telles les hôpitaux, les hôtels, etc ... font nettoyer le linge sale par des blanchisseries.

Le linge sale est conditionné dans des sacs à linge dont le col est fermé par un lien.

Ce lien doit pouvoir être fermé ou ouvert rapidement et assez facilement c'est à dire ne doit pas nécessiter de la part de l'opérateur un effort physique trop important tout en ayant une résistance suffisante.

Par ailleurs, lors des différentes manipulations, les sacs remplis de linge sont déplacés, l'ouverture tournée vers le bas de sorte que le poids du linge tend nécessairement à ouvrir le lien ou à serrer le noeud lorsque le lien est une cordelette fermée par un noeud.

Il est nécessaire que le lien ne se détériore pas trop rapidement, par exemple, en raison du phénomène d'abrasion ou de la dégradation résultant des produits de nettoyage ou des conditions de température.

En effet, ces sacs à linge sales utilisés doivent être nettoyés avant d'être réutilisés et notamment désinfectés.

A ce jour, on utilise plusieurs types de lien.

Le moins coûteux consiste en une simple cordelette mais les noeuds ne sont pas toujours faits de la même manière ce qui pose des problèmes pour l'ouverture du sac notamment lorsque le noeud est trop serré ou s'est resserré du fait du poids du linge pesant sur la fermeture.

On connaît les bandelettes équipées de bouton/pression.

Malheureusement, les boutons pressions s'altèrent rapidement et il faut donc changer souvent la bandelette.

On connaît également l'usage d'une fixation par boucles et crochets encore connue sous la marque « VELCRO ».

Malheureusement, la bourre s'accumule sur les crochets et le système d'accrochage ne fonctionne plus.

L'échange d'un dispositif d'accrochage nécessite, par ailleurs, de découdre la bandelette qui le porte et ensuite de refixer par une opération de couture cette bandelette.

On connaît un dispositif qui consiste en une attache rapide formée de deux moyens complémentaires d'accrochage, présentant à l'une de ses deux extrémités une première partie sensiblement plane pourvue d'une lumière rectangulaire et à l'autre extrémité, une deuxième partie présentant, à intervalles prédéterminés, des zones dites d'ancrage en dents de scie, ayant localement une section supérieure à celle de la lumière précitée formant un moyen de réglage de la longueur de la boucle.

La lumière se compose de deux lumières, une grande pour le passage des dents de scie et une plus étroite dans laquelle on glisse par la suite l'extrémité en dent de scie pour la coincer.

On connaît une attache FRA 1.110.010 ne comportant qu'une seule lumière mais, bien qu'il soit indiqué que l'attache puisse resservir, sa réutilisation est quasi impossible, car il se produit rapidement une rupture de l'attache, même si l'on utilise du caoutchouc. Par ailleurs, celle-ci n'est pas soumise à ces cycles de lavage à température élevée et c'est pourquoi on préfère les solutions à deux lumières.

L'invention se propose de notamment remédier aux inconvénients précités.

A cet effet, l'invention a pour objet un lien pour la fermeture de sac de linge comprenant, pour former une boucle, une attache rapide formée de deux moyens complémentaires d'accrochage, présentant à l'une de ses deux extrémités une première partie sensiblement plane pourvue d'une lumière rectangulaire et à l'autre extrémité, une deuxième partie présentant, à intervalles prédéterminés, des zones dites d'ancrage en dents de scie, ayant localement une section supérieure à celle de la lumière précitée formant un moyen de réglage de la longueur de la boucle et la matière constituant au moins la zone périphérique entourant la lumière et/ou celle constituant les zones d'ancrage est élastiquement déformable, ce lien étant caractérisé en ce que les dents de scie sont légèrement arrondies pour faciliter l'ouverture de la boucle et éviter d'abîmer la lumière.

L'invention sera bien comprise à l'aide de la description ci-après faite à titre d'exemple non limitatif en regard du dessin ci-annexé qui représente schématiquement :
- figure 1 : un lien vu de face,
- figure 2 : une coupe partielle d'un lien fermé.

En se reportant au dessin (figure 1), on voit un lien 1 pour la fermeture de sacs de linge comprenant, pour former une boucle, une attache rapide formée de deux moyens 2A, 2B complémentaires d'accrochage.

Ce lien est fixé sur la partie supérieure du sac pour en fermer le col.

Selon l'invention :
- le lien 1 présente à l'une de ses deux extrémités une première partie 3 sensiblement plane pourvue d'une lumière 2B de section prédéterminée et à l'autre extrémité, une deuxième partie 4 présentant, à intervalles prédéterminés, des zones 2A dites d'ancrage ayant localement une section supérieure à celle de la lumière précitée formant un moyen 5 de réglage de la longueur de la boucle et,
- la matière constituant au moins la zone périphérique entourant la lumière 2B et/ou celle constituant les zones 2A d'ancrage est élastiquement déformable.

La différence entre la section de la lumière et la section maximale des zones d'ancrage est déterminée en fonction de l'élasticité de la matière.

La multiplicité de ces zones 2A d'ancrage permet avec un seul lien de l'utiliser avec différents sacs d'épaisseurs différentes ou de diamètres différents tout en sachant que la longueur du lien conviendra par réglage de la boucle.

Dans une forme préférée de réalisation, le lien se présente sous la forme d'une languette plate avec, d'une part, une lumière 2B rectangulaire et, d'autre part, des zones 2A d'ancrage en dents de scie en saillie par rapport au deux flancs 6 latéraux de la languette.

Les dents de scie seront légèrement arrondies pour faciliter l'ouverture de la boucle et éviter d'abîmer la lumière. Il s'agit là d'un point essentiel pour réutiliser longtemps les attaches.

Cette localisation des dents au niveau des flancs donne de bons résultats.

Cette languette aura de préférence une épaisseur de deux à trois millimètres.

Un autre élément technique est dans la forme de la lumière et notamment de la paroi interne de cette lumière. Au lieu que cette paroi interne soit délimitée par une génératrice 110 perpendiculaire à la face antérieure ou postérieure de l'attache, cette génératrice 110 est inclinée par rapport aux faces antérieure et postérieure de sorte que la lumière soit en forme de puits 100 sensiblement conique, de façon à ce que l'inclinaison de la paroi interne facilite le retrait des dents de scie et donc évite d'abîmer l'attache.

La figure 2 montre le sens de l'introduction de l'attache. Le cône s'ouvre vers l'extrémité distale 8.

Avantageusement, le matériau utilisé est un polycaprolactone-copolyester à base de polyuréthane thermoplastique.

Par exemple, on connaît un tel produit sous la marque Pearithane.

Ce produit résiste parfaitement bien aux températures élevées utilisées dans les blanchisseries.

En outre, il résiste aux différents solvants tels que le perchloréthylène et le trichloréthylène.

Ce lien 1 pourra être teinté dans la masse.

Cette languette relativement souple évite les perforations des membranes lors de l'essorage.

Avantageusement, le lien présente une boutonnière 7 permettant de le fixer sur le sac à l'aide d'une sangle en forme de boucle préalablement mise en place.

La longueur de cette sangle permet de positionner plus ou moins haut le lien.

La boutonnière se situe entre la lumière 2B et les zones 2A d'ancrage.

A titre d'exemple, pour une épaisseur de trois millimètres, la lumière aura des dimensions de quatre millimètres sur dix millimètres cinq et la plus grande dimension des dents de scie constituant les zones d'ancrage est de quatorze millimètres, la plus petite dimension étant de neuf millimètres.

La lumière 2B au travers de laquelle est engagée l'autre extrémité du lien se trouve à une distance prédéterminée de l'extrémité du lien de l'ordre de quatre centimètres, de manière à laisser suffisamment de place pour saisir le lien avec les doigts pour ensuite serrer la boucle.

L'extrémité distale 8 de la partie du lien présentant les zones d'ancrage est effilée pour faciliter son introduction dans la lumière 2B.

Est prévue sur l'une des faces de la partie plate, au moins une zone 20 réservée à un marquage.

Cette zone correspond, par exemple, à la zone destinée à être saisie par les doigts de la main.

L'attache résiste à 300 à 400 lavages à haute température alors qu'avant, au terme de 50 lavages, le produit était altéré.

## Revendications

1. Lien pour la fermeture de sacs de linge comprenant, pour former une boucle, une attache rapide formée de deux moyens (2A, 2B) complémentaires d'accrochage, présentant à l'une de ses deux extrémités une première partie (3) sensiblement plane pourvue d'une lumière (2B) rectangulaire et à l'autre extrémité, une deuxième (4) partie présentant, à intervalles prédéterminés, des zones (2A) dites d'ancrage en dents de scie, ayant localement une section supérieure à celle de la lumière précitée formant un moyen (5) de réglage de la longueur de la boucle,
- la matière constituant au moins la zone périphérique entourant la lumière (2B) et/ou celle constituant les zones (2A) d'ancrage est élastiquement déformable et
- la différence entre la section de la lumière et la section maximale des zones d'ancrage est déterminée en fonction de l'élasticité de la matière pour engager puis désengager progressivement les zones d'ancrage au travers de la lumière sans destruction du lien en exerçant une force de traction prédéterminée,
ce lien étant **caractérisé en ce que** les dents de scie sont légèrement arrondies pour faciliter l'ouverture de la boucle et éviter d'abîmer la lumière.

2. Lien selon la revendication 1 **caractérisé en ce que** la lumière (2B) est définie par un génératrice 110 inclinée par rapport à la face antérieure du lien.

3. Lien selon la revendication 1 **caractérisé en ce que** la languette a une épaisseur de deux à trois millimètres.

4. Lien selon la revendication 1 **caractérisé en ce que** le matériau utilisé est un polycaprolactone-copolyester à base de polyuréthane thermoplastique.

5. Lien selon la revendication 1 **caractérisé en ce qu'**il présente une boutonnière (7) permettant de le fixer sur le sac à l'aide d'une sangle préalablement mise en place.

6. Lien selon la revendication 5 **caractérisé en ce que** la boutonnière se situe entre la lumière (2B) et les zones (2A) d'ancrage.

7. Lien selon la revendication 1 **caractérisé en ce que** la lumière (2B) au travers de laquelle est engagée l'autre extrémité du lien se trouve à une distance prédéterminée de l'extrémité du lien de manière à laisser suffisamment de place pour saisir le lien avec les doigts pour ensuite serrer la boucle.

8. Lien selon la revendication 1 **caractérisé en ce que** l'extrémité distale (8) de la partie du lien présentant les zones d'ancrage est effilée pour faciliter son introduction dans la lumière (2B).

9. Lien selon la revendication 1 **caractérisé en ce qu'**est prévue sur l'une des faces de la partie plane, au moins une zone (20) réservée à un marquage.
